# EUROPÄISCHE PATENTSCHRIFT

(11) **EP 3 911 421 B1**
(45) Veröffentlichungstag und Bekanntmachung des Hinweises auf die Patenterteilung: **14.02.2024**
(21) Anmeldenummer: 20702076.9
(22) Anmeldetag: 16.01.2020
(51) Int. Cl.: A63B 29/02

(54) **SEILSACKANORDNUNG MIT EINEM SEILSACK UND EINER SEILSACKLÜFTUNG**
ROPE BAG ARRANGEMENT COMPRISING A ROPE BAG AND A ROPE BAG VENTILATION UNIT
ENSEMBLE À SAC À CORDE COMPRENANT UN SAC À CORDE ET UNE VENTILATION DE SAC À CORDE

(30) Priorität: 16.01.2019 DE 102019100996
(43) Veröffentlichungstag der Anmeldung: 24.11.2021
(73) Patentinhaber: Schröder, Tim, 22113 Hamburg (DE)
(72) Erfinder: Schröder, Tim, 22113 Hamburg (DE)
(74) Vertreter: Groth, Wieland
(86) Internationale Anmeldenummer: PCT/EP2020/050992
(87) Internationale Veröffentlichungsnummer: WO 2020/148368

(56) Entgegenhaltungen:
- CN-U- 201 959 429
- DE-U1-202018 003 411
- US-A- 4 110 600

## Beschreibung

Die Erfindung betrifft eine Seilsackanordnung mit einem Seilsack und einer Seilsacklüftung. Die Erfindung betrifft auch ein Verfahren zur Trocknung eines Seils.

Seile werden für eine ganze Reihe von Tätigkeiten benötigt. Insbesondere werden lange Seile im Außenbereich verwendet und sind daher der Witterung ausgesetzt. Sie können bei Regen nass werden und sich voll Wasser saugen. Üblicherweise sind Seile aus einem geflochtenen oder gewebten Kunststoff oder Naturfasermaterial hergestellt, der bzw. das es in beiden Fällen gestattet, Wasser aufzunehmen.

In der US 3,375,047 ist ein Behältnis mit einem Deckel für ein Seil offenbart, wobei in die Wandungen des Behältnisses Heizelemente eingelassen sind, welche die Trocknung des feuchten Seils beschleunigen.

In der US 2006/0196688 A1 ist eine Kabeltrommel mit einem Motor offenbart.

In der DE 20 2018 003 411 U1 ist ein Kunststoffrohr zum Aufbewahren von Seilen auf einem Schiffsdeck offenbart, wobei die Seile um einen Haken in einem Deckel des Kunststoffrohres geschlungen sind.

In der US 4,110,600 ist ein Heizlüfter offenbart, der elektrisch betrieben ist und in einem Wohnraum aufgestellt werden kann.

In der CN 201959429 U ist ein Sack mit Rettungsequipment offenbart, welches die Rettung aus einem Hochhaus während eines Feuers erleichtern soll.

In der DE 20 2018 003 411 U1 ist eine Vorrichtung zum Aufbewahren von trockenen und nassen Seilen beschrieben, die aus einem Kunststoffrohr besteht, an dessen Enden Löcher eingebracht sind.

Seile werden beispielweise beim Klettern im Gebirge verwendet, aber auch beim Baumklettern, während der Baumpflege oder als Sicherungsseil beim Wandern oder Ähnlichem. Die Verwendungsmöglichkeiten von Seilen sind im Grunde unbegrenzt.

Beim Bergsteigen oder auch beim Baumklettern zur Baumpflege werden die Seile zum Benutzungsort gebracht, dort benutzt und dann wieder in eine Tasche oder ein Behältnis gepackt und zu einem Aufbewahrungsort zurückgebracht. Die während der Benutzung feucht gewordenen Seile müssen getrocknet werden. Üblicherweise werden die Seile dazu aufgehängt, um selbstständig zu trocknen. Dazu müssen die Seile jedoch aus der Tasche oder dem Behältnis herausgenommen werden, und das getrocknete Seil wird später wieder in das Behältnis oder die Tasche zurückgetan. Der Trocknungsvorgang ist daher recht umständlich.

Es ist Aufgabe der Erfindung, eine Seilsackanordnung zur Verfügung zu stellen, die das Trocknen eines Seiles erleichtert.

Es ist auch Aufgabe der vorliegenden Erfindung, ein Verfahren zum Trocknen eines Seiles zur Verfügung zu stellen, das gegenüber herkömmlichen Trocknungsverfahren eine Verbesserung darstellt.

Die Aufgabe wird in ihrem ersten Aspekt durch eine eingangs genannte Seilsackanordnung mit den Merkmalen des Anspruchs 1 gelöst.

Die erfindungsgemäße Seilsackanordnung umfasst einen Seilsack und eine Seilsacklüftung. Der Seilsack umfasst einen Luftdurchgangsöffnungen aufweisenden Boden, und der Seilsack ist auf die Seilsacklüftung aufsetzbar. Die Seilsacklüftung erzeugt einen Luftstrom durch den Boden des aufgesetzten Seilsacks hindurch in einen Innenraum des Seilsacks.

In dem Innenraum des Seilsacks kann ein zu trocknender Gegenstand, insbesondere das zu trocknende Seil, angeordnet sein. Das Seil kann mehrere Meter, bis zu 50 m oder länger, ausgebildet sein.

Das nach der Benutzung feuchte Seil wird direkt in den Seilsack hineingetan, es wird also aufgerollt oder zusammengedrückt und im feuchten Zustand in den Seilsack hineingepackt.

Der Erfindung liegt die Idee zugrunde, das Seil zum Trocknen nicht wieder aus dem Seilsack herausnehmen zu müssen, beispielsweise in einer Trocknungshalle oder in einem Schuppen oder Ähnlichem aufzuhängen, sondern das Seil kann in feuchtem Zustand im Seilsack verbleiben und wird im Seilsack selbst getrocknet.

Zur Trocknung ist die Seilsacklüftung vorgesehen, die den Luftstrom erzeugt, der durch den Boden des Seilsacks hindurchströmt, an dem feuchten Seil vorbeiströmt, und aus einer Öffnung des Seilsacks strömt die feuchte Luft heraus und transportiert so im Laufe der Zeit die Feuchtigkeit aus dem Seil heraus in die Umgebung ab.

Besonders bevorzugt weist der Boden des Seilsacks ein Netz auf. Der Seilsack kann aus einem Textilmaterial oder auch aus einem durchgehenden Kunststoffmaterial bestehen. Der Boden weist jedoch erfindungsgemäß Luftdurchgangsöffnungen auf, die den Luftdurchtritt leicht möglich machen. Die Luftdurchtrittsöffnungen können als Maschen eines Netzes ausgebildet sein, oder es können auch Perforierungen in einem Textilmaterial oder in einer Kunststoffbahn vorgesehen sein. Die Luftdurchtrittsöffnungen sind jedoch klein genug, um das Seil nicht hindurchrutschen zu lassen.

Vorzugsweise weist der Seilsack einen den Boden umlaufenden Fuß auf, der in eine Aufnahme der Seilsacklüftung stellbar ist, und der Fuß und die Aufnahme schließen luftdicht miteinander ab. Mit luftdicht ist hiermit gemeint, dass ein Luftdurchtritt zwischen dem Fuß und der Aufnahme nur schwer möglich ist, es muss aber keine vollkommen dichte Luftabdichtung vorgesehen sein. Die Verbindung muss lediglich so dicht sein, dass der durch die Seilsacklüftung erzeugte Luftstrom in weit überwiegendem Maße durch den Boden hindurch und durch den Seilsack hindurchströmt und nicht durch die Verbindungsstelle zwischen Aufnahme und Fuß entweicht.

In einer bevorzugten Ausführungsform der Erfindung umfasst die Seilsacklüftung einen Heizlüfter mit einem Ventilator und Heizmitteln wie eine Heizspirale und vorzugsweise einen Tropfschutz. Es kann aber auch ein Lüfter, d. h. ein Heizlüfter ohne Heizmittel, vorgesehen sein.

Der Heizlüfter, der vorzugsweise den Ventilator und das Heizmittel umfasst, oder der Lüfter, der kein Herzmittel umfasst, können innerhalb der Aufnahme angeordnet sein. Die Aufnahme ist vorzugsweise als vorzugsweise konisch angeordneter, umlaufender Streifen ausgebildet, auf dessen oberem Rand der Seilsack aufsetzbar ist und der vorzugsweise Zuluftperforierungen aufweist.

In einer anderen bevorzugten Ausführungsform ist der Heizlüfter oder Lüfter außerhalb der Aufnahme angeordnet und mit der Aufnahme über Luftleitungen verbunden. Die Aufnahme braucht bei dieser Ausführungsform nicht unbedingt Zuluftperforierungen aufzuweisen, zumindest nicht in der hohen Anzahl wie bei der Ausführungsform mit dem in der Aufnahme angeordneten Lüftern.

Die Luftstromstärke des Lüfters kann einstellbar sein. Ein Ventilator des Lüfters kann dazu stufenlos oder in Stufen verstellbar sein. Des Weiteren kann auch eine Temperatur des Luftstromes einstellbar sein, der Lüfter kann dazu Heizelemente, insbesondere eine Heizspirale, aufweisen, die eine stufenlose oder gestufte Einstellung des Luftstroms bis 50 °C oder darüber hinaus oder darunter ermöglichen.

Günstigerweise weist der Tropfschutz sich überlappende, voneinander beabstandete ringförmige Scheiben auf. Der Tropfschutz ist dazu vorgesehen, den Lüfter vor Wassertropfen zu schützen, die aus dem Seilsack in die Seilsacklüftung hinuntertropfen.

Die Aufgabe wird hinsichtlich des Verfahrens durch ein eingangs genanntes Verfahren mit den Merkmalen des Anspruchs 5 gelöst.

Das erfindungsgemäße Verfahren eignet sich zur Durchführung mit einer der obengenannten Seilsackanordnungen. Umgekehrt eignen sich die obengenannten Seilsackanordnungen zu Durchführung jedes der hier beschriebenen Trocknungsverfahren.

Das Verfahren umfasst die Schritte, dass ein Seil in einen Seilsack mit einem Luftdurchgangsöffnungen aufweisenden Boden gelegt wird. Das Seil ist zur Durchführung eines Trocknungsverfahrens vorzugsweise bereits feucht oder sogar nass und kann nach der Benutzung im Außenbereich, also nach dem Baumklettern, dem Gebirgsklettern oder Ähnlichem, in feuchtem Zustand in den Seilsack hineinverpackt werden; dass der Seilsack mit dem feuchten Seil auf eine Seilsacklüftung gestellt wird. Die Seilsacklüftung erzeugt einen Luftstrom, der aus der Seilsacklüftung heraus durch die Luftdurchgangsöffnungen hindurch und am Seil vorbeiströmt. Der Luftstrom zieht die Feuchtigkeit aus dem Seil heraus und transportiert sie durch eine Öffnung im Seilsack hinaus.

Vorzugsweise ist dazu der Seilsack während der Trocknung geöffnet. Der Seilsack kann einen Deckel oder eine Verschlussdecke oder Ähnliches aufweisen, der bzw. die vollständig geöffnet werden kann, um einen möglichst ungehinderten Luftaustritt der feuchten Luft aus dem Seilsack zu ermöglichen.

Die Erfindung wird anhand eines Ausführungsbeispiels in sechs Figuren beschrieben. Dabei zeigen:
- Fig. 1a: perspektivische Ansicht einer erfindungsgemäßen Seilsacklüftung,
- Fig. 1b: Schnittansicht der Seilsacklüftung in Fig. 1a,
- Fig. 2a: perspektivische Ansicht eines erfindungsgemäßen Seilsacks,
- Fig. 2b: Schnittansicht des Seilsacks in Fig. 2a,
- Fig. 3a: perspektivische Ansicht einer erfindungsgemäßen Anordnung mit Seilsack und Seilsacklüftung,
- Fig. 3b: Schnittansicht der Seilsackanordnung in Fig. 3a.

Die erfindungsgemäße Seilsackanordnung besteht im Wesentlichen aus zwei Einzelelementen, einem Seilsack 1 gemäß Fig. 2a und 2b sowie einer Seilsacklüftung 2, die in den Fig. 1a und 1b dargestellt ist.

Die Seilsacklüftung 2 ist gemäß Fig. 1a in jedem Querschnitt senkrecht zu einer Längsrichtung L kreisrund ausgebildet. Sie weist entlang ihres bodenseitigen Randes umlaufend eine Zuluftperforierung 3 auf, die es gestattet, Umgebungsluft einem in der Seilsacklüftung 2 angeordneten Heizlüfter mit einer Heizspirale 4 und mit einem Ventilator 5 zuzuführen.

Fig. 1b zeigt eine Schnittansicht der Seilsacklüftung 2 in Fig. 1a. Der Ventilator 5 saugt an einer Unterseite 6 Luft an und bläst sie an einer Oberseite 7 heraus und erzeugt somit einen Luftstrom senkrecht vom Erdboden 8 weg. Der in der Fig. 1b dargestellte Heizlüfter weist zum einen den Ventilator 5 auf und zum anderen die Heizspirale 4 oder Heizdrähte auf, die die vorbeistreichende Luft erwärmen und einen warmen Luftstrom erzeugen. In der beschriebenen Ausführungsform ist ein Heizlüfter vorgesehen, der zwischen Warmluft und Kaltluft umschaltbar ist, er weist eine Leistung von 2000 W auf und ist mit Netzspannung betreibbar. Es ist auch denkbar, dass der Heizlüfter mit einem Akku betrieben wird, dann wird die Austrittstemperatur des Luftstromes geringer gewählt werden müssen. Beim Netzbetrieb weist die Austrittstemperatur des Luftstromes aus dem Lüfter bis zu 50 °C auf, die Temperatur ist stufenlos zwischen 0 °C und 50 °C einstellbar. Des Weiteren ist der Heizlüfter mit einer Zeitschaltuhr versehen, die es gestattet, den Heizlüfter sowohl hinsichtlich der Heizleistung der Heizspirale 4 als auch der Leistung des Ventilators 5 in beliebigen Stufen zwischen 0 und 8 Stunden automatisch ein- und auszuschalten.

Die Seilsacklüftung 2 weist eine Aufnahme 9 an ihrem seilsackseitigen Ende auf, das dem Erdboden 8 abgewandt ist. Die Aufnahme 9 ist hier als kreisförmige, umlaufende Kante ausgebildet. In Luftstromrichtung ist oberhalb des Ventilators 5 ein Tropfschutz 11 ausgebildet, der vor aus dem Seilsack 1 heraustropfendem Wasser schützt und Wassertropfen nicht in den Lüfter 4 tropfen lässt. Der Tropfschutz 11 ist aus drei ringförmigen Scheiben 111, 112, 113 ausgebildet, die übereinander angeordnet sind und sich gegenseitig etwa zur Hälfte überlappen und nach schräg außen abfallend ausgebildet sind. Es kann aber auch eine andere Anzahl an Scheiben, insbesondere eine größere Anzahl, also vier, fünf, sechs oder mehr Scheiben, vorgesehen sein. Die drei ringförmigen Scheiben 111, 112, 113 sind bodenabseitig von einer geschlossenen Scheibe 114 abgedeckt, deren umlaufender Rand ebenfalls zum Erdboden 8 leicht abfallend ausgebildet ist, sodass von oben auf den Tropfschutz 11 tropfende Wassertropfen seitlich ablaufen und stufenweise über die ringförmigen Scheiben 111, 112, 113 abgeleitet werden. Bodenseitig der Scheiben 111, 112, 113 ist ein Abtropfdeckel 115 angeordnet, der abtropfendes Wasser sammelt und ggf. ableitet.

Ein Kabel für den Netzanschluss ist hier nicht dargestellt.

In Fig. 2a ist der mit der in den Fig. 1a und Fig. 1b dargestellten Seilsacklüftung 2 zusammenwirkende Seilsack 1 dargestellt. Der in Fig. 2a dargestellte Seilsack 1 ist in jedem Querschnitt ebenfalls kreisrund ausgebildet. Er weist an einem bodenseitigen Ende einen Fuß 12 auf. Der Fuß 12 ist leicht konisch ausgebildet und luftstromdicht auf die Aufnahme 9 der Seilsacklüftung 2 steckbar. Der Seilsack 1 weist einen Boden 13 auf mit Luftdurchgangsöffnungen 14. Die Luftdurchgangsöffnungen 14 können beispielsweise durch ein textiles Stoffnetz ausgebildet sein oder durch eine perforierte Stoffbahn. Der Seilsack 1 kann aus einem Textilstoff bestehen oder auch aus einem durchgehenden Kunststoffmaterial. Die Wandung kann einstückig plan ausgebildet sein oder als Gewebe ausgebildet sein. Sie ist jedoch nicht oder nur sehr schwer luftstromdurchlässig, während der Boden 13 aufgrund seiner Luftdurchgangsöffnungen 14 gut für einen Luftstrom durchlässig ist. Der Seilsack 1 ist dazu bestimmt, ein feuchtes oder nasses Seil 16 gemäß Fig. 2a aufzubewahren. Der Seilsack 1 weist gemäß Fig. 2b eine vorzugsweise mit einem Kordelverschluss verschließbare Abdeckung 17 auf, die in der Fig. 2b in drei Stellungen eingezeichnet ist, einmal nach unten geklappt und damit geöffnet, in einer mittleren Stellung ist die Abdeckung geschlossen, und in einer hochgeklappten Stellung ist die Abdeckung vollständig geöffnet.

Die Luftdurchgangsöffnungen können beliebig entlang des Bodens des Seilsackes verteilt sein.

Fig. 3 zeigt die Seilsackanordnung in einem zusammengebauten Zustand. Der Seilsack 1 ist auf die Seilsacklüftung 2 aufgesteckt. Die Abdeckung 17 des Seilsacks ist nach unten geöffnet. Während des Betriebs der Seilsackanordnung, das heißt während des Trocknungsvorganges, ist es bevorzugt vorgesehen, den Seilsack 1 geöffnet zu lassen, damit der Luftstrom, der vom Boden 13 des Seilsacks 1 durch den Seilsack 1 hindurchströmt, die Feuchtigkeit des Seils 16 mitnimmt und nach oben aus der Öffnung des Seilsacks 1 heraustransportieren kann. Das Seil 16 ist in Fig. 3b nicht eingezeichnet; der in Betrieb entstehende Luftstrom ist durch die Pfeile angedeutet. Aufgrund des Luftstromes wird das im Seilsack 1 befindliche Seil 16 getrocknet, der Trocknungsvorgang wird dadurch beschleunigt, dass der Heizlüfter die Heizspirale 4 aufweist, die den Luftstrom erwärmt und zu einer beschleunigten Trocknung des Seiles 16 führt.

### Bezugszeichenliste

- 1: Seilsack
- 2: Seilsacklüftung
- 3: Zuluftperforierung
- 4: Heizspirale
- 5: Ventilator

- 6: Unterseite
- 7: Oberseite
- 8: Erdboden
- 9: Aufnahme

- 11: Tropfschutz
- 12: Fuß
- 13: Boden
- 14: Luftdurchgangsöffnungen

- 16: Seil
- 17: Abdeckung

- 111: ringförmige Scheibe
- 112: ringförmige Scheibe
- 113: ringförmige Scheibe
- 114: geschlossene Scheibe
- 115: Abtropfdeckel

- L: Längsrichtung

## Patentansprüche

1. Seilsackanordnung mit einem Seilsack (1) und einer Seilsacklüftung (2),
der Seilsack (1) umfasst einen Luftdurchgangsöffnungen (14) aufweisenden Boden (13),
der Seilsack (1) ist auf eine Aufnahme (9) der Seilsacklüftung (2) aufsetzbar, und
die Seilsacklüftung (2) erzeugt einen Luftstrom durch den Boden (13) des aufgesetzten Seilsacks (1) hindurch in einen Innenraum des Seilsacks (1),
**dadurch gekennzeichnet, dass** die Seilsacklüftung (2) einen Lüfter umfasst, der innerhalb der Aufnahme (9) angeordnet ist oder die Seilsacklüftung (2) einen Lüfter umfasst, der außerhalb der Aufnahme (9) angeordnet ist und über Luftleitungen mit der Aufnahme (9) luftleitend verbunden ist.

2. Seilsackanordnung nach Anspruch 1,
**dadurch gekennzeichnet, dass** der Boden (13) des Seilsacks (1) ein Netz aufweist.

3. Seilsackanordnung nach Anspruch 1 oder 2,
**dadurch gekennzeichnet, dass** der Seilsack (1) einen den Boden (13) umlaufenden Fuß (12) aufweist, der auf eine Aufnahme (9) der Seilsacklüftung (2) steckbar ist, und der Fuß (12) und die Aufnahme (9) schließen luftdicht miteinander ab.

4. Seilsackanordnung nach einem der vorstehenden Ansprüche, **dadurch gekennzeichnet, dass** erdbodenseitig des Bodens (13) des auf die Aufnahme (9) gesteckten Seilsacks (1) ein Tropfschutz (11) mit sich überlappenden, voneinander beabstandeten, ringförmigen Scheiben (111, 112, 113) vorgesehen ist.

5. Verfahren zur Trocknung eines Seils (16) mit einer Seilsackanordnung nach einem der vorgenannten Ansprüche, indem das Seil (16) in den Seilsack (1) mit einem Luftdurchgangsöffnungen (14) aufweisenden Boden (13) gelegt wird, der Seilsack (1) auf eine Aufnahme (9) einer Seilsacklüftung (2) gestellt wird, wobei die Seilsacklüftung (2) einen Lüfter umfasst, der innerhalb der Aufnahme (9) angeordnet ist oder die Seilsacklüftung (2) einen Lüfter umfasst, der außerhalb der Aufnahme (9) angeordnet ist und über Luftleitungen mit der Aufnahme (9) luftleitend verbunden ist,
ein Luftstrom aus der Seilsacklüftung (2) heraus durch die Luftdurchgangsöffnungen (14) hindurch und am Seil (16) vorbei erzeugt wird.

6. Verfahren nach Anspruch 5,
**dadurch gekennzeichnet, dass** der Seilsack (1) während der Trocknung geöffnet wird.

## Claims

1. Rope bag arrangement with a rope bag (1) and a rope bag ventilation (2),
the rope bag (1) comprises a base (13) with air passage openings (14),
the rope bag (1) can be placed on a holder (9) of the rope bag release (2), and
the rope bag ventilation (2) generates an air flow through the base (13) of the fitted rope bag (1) into an interior of the rope bag (1),
**characterised in that** the rope bag ventilation (2) comprises a fan which is arranged inside the receptacle (9) or the rope bag ventilation (2) comprises a fan which is arranged outside the receptacle (9) and is connected to the receptacle (9) in an air-conducting manner via air lines.

2. Rope bag arrangement according to claim 1,
**characterised in that** the base (13) of the rope bag (1) has a net.

3. Rope bag arrangement according to claim 1 or 2,
**characterised in that** the rope bag (1) has a foot (12) which surrounds the base (13) and can be plugged onto a receptacle (9) of the rope bag ventilation (2), and the foot (12) and the receptacle (9) seal together in an airtight manner.

4. Rope bag arrangement according to one of the preceding claims, **characterised in that** a drip guard (11) with overlapping annular discs (111, 112, 113) spaced apart from one another is provided on the ground side of the base (13) of the rope bag (1) placed on the receptacle (9).

5. Method for drying a rope (16) with a rope bag arrangement according to one of the preceding claims, in that the rope (16) is placed in the rope bag (1) with a base (13) having air passage openings (14), the rope bag (1) is placed on a receptacle (9) of a rope bag ventilation (2), the rope bag ventilation (2) comprising a fan which is arranged inside the receptacle (9) or the rope bag ventilation (2) comprises a fan which is arranged outside the receptacle (9) and is connected to the receptacle (9) in an air-conducting manner via air lines, an air flow is generated out of the rope bag ventilation (2) through the air passage openings (14) and past the rope (16).

6. Method according to claim 5,
**characterised in that** the rope bag (1) is opened during drying.

## Revendications

1. Arrangement de sac à corde avec un sac à corde (1) et une aération de sac à corde (2), le sac à corde (1) comprenant un fond (13) qui présente des ouvertures de passage de l'air (14),
le sac à corde (1) pouvant être posé sur un logement (9) de l'aération de sac à corde (2) et
l'aération de sac à corde (2) produit un courant d'air qui traverse le fond (3) du sac à corde posé dessus (1) dans l'espace intérieur du sac à corde (1),
**caractérisé en ce que** l'aération de sac à corde (2) comprend un ventilateur qui est placé à l'intérieur du logement (9) ou l'aération de sac à corde (2) comprend un ventilateur qui est placé à l'extérieur du logement (9) et qui est relié par des conduites d'air au logement (9) en étant conducteur d'air.

2. Arrangement de sac à corde selon la revendication 1,
**caractérisé en ce que** le fond (13) du sac à corde (1) présente un filet.

3. Arrangement de sac à corde selon la revendication 1 ou 2,
**caractérisé en ce que** le sac à corde (1) présente un pied (12) qui fait le tour du fond (13) qui peut être emboîté sur un logement (9) de l'aération de sac à corde (2) et le pied ( 12) et le logement (9) sont fermés étanches à l'air l'un avec l'autre.

4. Arrangement de sac à corde selon l'une des revendications précédentes, **caractérisé en ce qu'**il est prévu du côté de la terre du fond (13) du sac à corde (1) emboîté sur le logement (9) une protection contre les égouttements (11) avec des disques annulaires (111, 112, 113) espacés l'un de l'autre qui se chevauchent.

5. Procédé pour sécher une corde (16) avec un arrangement de sac à corde selon l'une des revendications précédentes, la corde (16) étant mise dans le sac à corde (1) avec un fond (13) qui présente des ouvertures de passage de l'air (14), le sac à corde (1) étant posé sur un logement (9) d'une aération de sac à corde (2), cependant que l'aération de sac à corde (2) comprend un ventilateur qui est placé à l'intérieur du logement (9) ou l'arrangement de sac à corde comprend un ventilateur qui est placé à l'extérieur du logement (9) et est relié par des conduites d'air au logement (9) en étant conducteur d'air, un courant d'air est produit qui sort de l'aération de sac à corde (2), traverse les ouvertures de passage de l'air (14) et passe le long de la corde (16).

6. Procédé selon la revendication 5,
**caractérisé en ce que** le sac à corde (1) est ouvert pendant le séchage.
